# EUROPÄISCHE PATENTSCHRIFT

(11) **EP 1 172 522 B1**
(45) Veröffentlichungstag und Bekanntmachung des Hinweises auf die Patenterteilung: **17.03.2004**
(21) Anmeldenummer: 01112302.3
(22) Anmeldetag: 19.05.2001
(51) Int. Cl.: E21D 9/08

(54) **Schildvortriebsmaschine für den Tunnelbau**
Driving shield tunneling machine
Machine d'avancement de tunnel à bouclier

(30) Priorität: 12.07.2000 DE 10033883
(43) Veröffentlichungstag der Anmeldung: 16.01.2002
(73) Patentinhaber: Hochtief Aktiengesellschaft, 45128 Essen (DE); Philipp Holzmann AG, 60329 Frankfurt (DE); Herrenknecht AG, 77963 Schwanau-Allmansweier (DE)
(72) Erfinder: Heerssen, Rolf, Dipl.-Ing., 25421 Pinneberg (DE); Gipperich, Christof, Dr.-Ing., 26125 Oldenburg (DE); Grimm, Karsten, Dipl.-Ing., 53773 Hennef (DE); Richter, Günter, Dipl.-Ing., 77971 Kippenheim-Schmieheim (DE)

(56) Entgegenhaltungen:
- EP-A- 0 231 404
- EP-A- 0 889 199
- DE-A- 4 213 987
- DE-A- 4 225 838
- US-A- 4 844 656
- US-A- 4 848 963
- PATENT ABSTRACTS OF JAPAN vol. 015, no. 113 (M-1094), 18. März 1991 (1991-03-18) & JP 03 005591 A (MAEDA CORP), 11. Januar 1991 (1991-01-11)
- PATENT ABSTRACTS OF JAPAN vol. 1996, no. 12, 26. Dezember 1996 (1996-12-26) & JP 08 218771 A (MITSUBISHI HEAVY IND LTD), 27. August 1996 (1996-08-27)

## Beschreibung

Die vorliegende Erfindung betrifft einen Flüssigkeitsschild für einen Tunnelvortrieb, bestehend aus einem Schildmantel und einem im Bereich des in Vortriebsrichtung gesehen vorderen Endes des Schildmantels angeordneten Schneidrad, wobei im vorderen Bereich des Schildmantels mit Hilfe einer Druckwand eine teilweise mit Stützflüssigkeit gefüllte Kammer gebildet ist, die durch eine Tauchwand in eine das Schneidrad aufweisende vordere Abbaukammer und eine dahinterliegende Arbeitskammer geteilt ist, welche durch eine von der Tauchwand im Schildsohlbereich gebildete Ausnehmungsöffnung mit der Abbaukammer in Verbindung steht und in welcher die Stützflüssigkeit mit Hilfe eines Druckluftpolsters und einer zugeordneten Steuereinrichtung unter einen vorgegebenen Druck setzbar ist, wobei das vom Schneidrad hereingewonnene Bodenmaterial zusammen mit Stützflüssigkeit durch die Ausnehmungsöffnung über einen Steinbrecher und durch einen Rechen über eine im Bereich der Druckwand in der Arbeitskammer mündende Förderleitung abtransportierbar und die Stützflüssigkeit nach Entfernung des Bodenmaterials über eine Rückführleitung in die Abbaukammer zurückführbar ist. (Siehe: EP-A-0 889 199)

Bei aus der Praxis bekannten, im Einsatz befindlichen Flüssigkeitsschilden der genannten Art erfolgt die Stützdrucksteuerung regelmäßig derart, dass die Abbaukammer vollständig mit der Stützflüssigkeit gefüllt ist, die zumeist aus einer Bentonitsuspension besteht. Die hinter der Abbaukammer liegende Arbeitskammer ist nur teilweise mit dieser Bentonitsuspension gefüllt. Darüber angeordnet befindet sich das Druckluftpolster. Durch eine im Sohlbereich befindliche Ausnehmungsöffnung der die Abbaukammer von der Arbeitskammer trennenden Tauchwand entsteht so ein Druckregelungsprinzip nach Art der kommunizierenden Röhren. Wird also das Druckluftpolster unter Druck gesetzt, wird damit auch die Flüssigkeit in der Arbeitskammer unter Druck gesetzt. Durch die im Sohlbereich befindliche Ausnehmungsöffnung wird dieser Druck nach dem Prinzip der kommunizierenden Röhren in die Abbaukammer geführt, so dass die Stützflüssigkeit im Bereich der Abbaukammer zur Stützung der Ortsbrust unter Druck gesetzt werden kann. Gleichzeitig dient die Ausnehmungsöffnung auch der Materialförderung des durch das Schneidrad abgebauten Bodens. Der durch das Schneidrad hereingewonnene Boden sinkt in der Stützflüssigkeit in Richtung Schildsohle und wird durch die Ausnehmungsöffnung zu einem Absaugstutzen der Förderleitung geführt. Über diese Förderleitung wird ein definierter Volumenstrom der Stützflüssigkeit abgezogen und einer Separieranlage zugeführt. In dieser Separieranlage wird das Bodenmaterial von der Stützflüssigkeit getrennt. Die Suspension wird anschließend wieder der Abbaukammer zugeführt. Insbesondere wenn nichtbindige oder bindige Böden mit Steinblöcken aufgefahren werden sollen, wird unmittelbar hinter der Ausnehmungsöffnung ein Steinbrecher, üblicherweise ein Zangenbrecher oder ein Backenbrecher, benutzt, der die Steine und Findlinge auf ein förderfähiges Maß herunterbricht. Dieses förderfähige Maß wird definiert durch den vor dem Ansaugstutzen der Förderleitung befindlichen Rechen mit definierter Durchgangsöffnungsweite.

Bei diesen bekannten Flüssigkeitsschilden kommt es insbesondere bei der Durchfahrung von bindigen Bodenformationen zu Bodenablagerungen im Sohlbereich sowohl der Arbeitskammer als auch der Abbaukammer. Diese Bodenablagerungen führen zu Beschädigungen und Verschleiß der Schildvortriebsmaschine im Bereich dieser Bodenablagerungen. Weiterhin müssen diese Bodenablagerungen bei erforderlichen Reparaturen im Sohlbereich des Schildes zeitintensiv und gegebenenfalls unter Druckluftbedingungen geräumt werden.

Aufgabe der vorliegenden Erfindung ist es nunmehr, diese Materialaufstauungen im Sohlbereich des Schildes in der Arbeitskammer sowie in der Abbaukammer zu verhindern.

Die erfindungsgemäße Lösung dieser Aufgabe besteht darin, dass der um die Ausnehmungsöffnung herum liegende Schildsohlbereich der Arbeitskammer durch eine zwischen der Tauchwand und der Druckwand verlaufende Trennwandanordnung gegenüber der restlichen Arbeitskammer gekapselt ist und die restliche Arbeitskammer durch mindestens zwei Stützflüssigkeitsleitungen mit der Abbaukammer verbunden ist.

Beim erfindungsgemäßen Flüssigkeitsschild ist der Schildsohlbereich der Arbeitskammer abgekapselt, um eine zielgerichtete Zwangsförderung des Bodenmaterials zum Saugstutzen der Förderleitung hin zu erreichen. Steinbrecher, Rechen und Saugstutzen der Förderleitung liegen demzufolge im abgekapselten Bereich, in dem sich nunmehr keine Bodenablagerungen mehr bilden können. Durch die Abkapselung ist aber die Kommunikation zwischen Arbeitskammer und Abbaukammer zur Steuerung des Stützdruckes unterbunden. Diese Kommunikation wird nun wieder hergestellt durch die beiden zusätzlichen Stützflüssigkeitsleitungen. Im Ergebnis ist so die Funktion der Bodenmaterialförderung von der Funktion der Stützdrucksteuerung entkoppelt.

Für die weitere Ausgestaltung bestehen im Rahmen der Erfindung mehrere Möglichkeiten. So ist nach einer bevorzugten Ausführungsform die Trennwandanordnung von zwei etwa radial von der Schildsohle bis zu einem zentralen Hauptlagergehäuse des Schneidrades verlaufenden Trennwänden gebildet. Darüber hinaus empfiehlt es sich, die Anordnung so zu treffen, dass der gekapselte Schildsohlbereich der Arbeitskammer durch begehbare Klappen in der Trennwandanordnung und/oder Druckwand zugänglich ist, um beispielsweise Reparaturen am Steinbrecher zu ermöglichen. Ferner ist es zur Vermeidung von Bodenmaterialablagerungen in der restlichen Arbeitskammer empfehlenswert, die Stützflüssigkeitsleitungen im Bereich des Tiefsten der restlichen Arbeitskammer und oberhalb der halben Schildhöhe in der Tauchwand münden zu lassen und/oder in wenigstens einer der beiden Stützflüssigkeitsleitungen einen Zwangsförderer insbesondere in Form einer Förderschnecke anzuordnen. Selbstverständlich kann die Ausnehmungsöffnung wie bekannt durch einen Tauchwandschieber verschließbar sein, um z.B. eine 1/3-Absenkung der Stützflüssigkeit in der Abbaukammer durchführen zu können. Die selbe Möglichkeit eröffnet sich aber auch, wenn alternativ oder in Kombination dazu in der Förderleitung ein Absperrschieber vorgesehen ist. Schließlich und endlich empfiehlt es sich, die Trennwandanordnung mit einem Rohrdurchbruch zu versehen, der den gekapselten Schildsohlbereich der Arbeitskammer durchsetzt und die unteren Bereiche der restlichen Arbeitskammer miteinander verbindet.

Im Folgenden wird die Erfindung anhand einer ein Ausführungsbeispiel darstellenden Zeichnung näher erläutert. Es zeigen in schematischer Darstellung
- Fig. 1: einen Längsschnitt durch einen Flüssigkeitsschild und
- Fig. 2: einen Schnitt A-A durch den Gegenstand der Fig. 1.

Der in den Figuren dargestellte Flüssigkeitsschild ist für einen Tunnelvortrieb bestimmt und besteht in seinem grundsätzlichen Aufbau zunächst aus einem Schildmantel 1 mit hinterer Schildschwanzdichtung 2 und einem Schneidrad 3, das im Bereich des in Vortriebsrichtung gesehen vorderen Endes des Schildmantels 1 angeordnet ist. In diesem vorderen Bereich des Schildmantels 1 ist mit Hilfe einer Druckwand 4 eine teilweise mit Stützflüssigkeit gefüllte Kammer 5, 6 gebildet. Diese Kammer 5, 6 ist ihrerseits durch eine Tauchwand 7 in eine das Schneidrad 3 aufweisende vordere Abbaukammer 5 und eine dahinterliegende Arbeitskammer 6 geteilt. Die Arbeitskammer 6 steht durch eine vor der Tauchwand 7 im Schildsohlbereich gebildete Ausnehmungsöffnung 8 mit der Abbaukammer 5 in Verbindung. In der Arbeitskammer 6 ist die Stützflüssigkeit mit Hilfe eines Druckluftpolsters 9 und einer zugeordneten, nicht dargestellten Steuereinrichtung unter einen vorgegebenen Druck setzbar. Über Druckluftschleusen 10 ist die Arbeitskammer 6 begehbar. Das vom Schneidrad 3 hereingewonnene Bodenmaterial ist zusammen mit Stützflüssigkeit durch die Ausnehmungsöffnung 8 über einen Steinbrecher 11 und durch einen anschließenden Rechen 25 über eine im Bereich der Druckwand 4 in der Arbeitskammer 6 mündende Förderleitung 12 abtransportierbar. Die Stützflüssigkeit ist nach Entfernung des Bodenmaterials über eine Rückführleitung 13 in die Abbaukammer 5 zurückführbar.

Wie man aus den beiden Figuren unschwer entnimmt, ist der um die Ausnehmungsöffnung 8 herum liegende Schildsohlbereich 14 der Arbeitskammer 6 durch eine zwischen der Tauchwand 7 und der Druckwand verlaufende Trennwandanordnung 15 gegenüber der restlichen Arbeitskammer 16 gekapselt und letztere durch zwei Stützflüssigkeitsleitungen 17 mit der Abbaukammer 5 verbunden. Dabei ist die Trennwandanordnung 15 von zwei etwa radial von der Schildsohle bis zu einem zentralen Hauptlagergehäuse 18 des Schneidrades 3 verlaufenden Trennwänden 19 gebildet.

Der gekapselte Schildsohlbereich 14 der Arbeitskammer 6 ist durch begehbare Klappen 20 in der Trennwandanordnung 15 und/oder Druckwand 4 zugänglich. Die Stützflüssigkeitsleitungen 17 münden einerseits im Bereich des Tiefsten der restlichen Arbeitskammer 16 und andererseits oberhalb der halben Schildhöhe in der Tauchwand 7. Beide Stützflüssigkeitsleitungen 17 sind mit einem Zwangsförderer 21 in Form einer Förderschnecke und mit einem Verschlussschieber 26 zum Verschließen der jeweiligen Stützflüssigkeitsleitungen 17 versehen.

Die Ausnehmungsöffnung 8 ist durch einen Tauchwandschieber 22 verschließbar. Zusätzlich ist in der Förderleitung 12 ein Absperrschieber 23 vorgesehen. Im Übrigen erkennt man bei der Trennwandanordnung 15 einen durch ein Rohr gebildeten Durchbruch 24, der den gekapselten Schildsohlbereich 14 der Arbeitskammer 6 oberhalb des Rechens durchsetzt und die beiden unteren Bereiche der restlichen Arbeitskammer 16 miteinander verbindet.

## Patentansprüche

1. Flüssigkeitsschild für einen Tunnelvortrieb, bestehend aus einem Schildmantel (1) und einem im Bereich des in Vortriebsrichtung gesehen vorderen Endes des Schildmantels (1) angeordneten Schneidrad (3), wobei im vorderen Bereich des Schildmantels (1) mit Hilfe einer Druckwand (4) eine teilweise mit Stützflüssigkeit gefüllte Kammer (5, 6) gebildet ist, die durch eine Tauchwand (7) in eine das Schneidrad (3) aufweisende vordere Abbaukammer (5) und eine dahinter liegende Arbeitskammer (6) geteilt ist, welche durch eine von der Tauchwand (7) im Schildsohlbereich (14) gebildete Ausnehmungsöffnung (8) mit der Abbaukammer (5) in Verbindung steht und in welcher die Stützflüssigkeit mit Hilfe eines Druckluftpolsters (9) und einer zugeordneten Steuereinrichtung unter einem vorgegebenen Druck setzbar ist, wobei das vom Schneidrad (3) hereingewonnene Bodenmaterial zusammen mit Stützflüssigkeit durch die Ausnehmungsöffnung (8) über einen Steinbrecher (11) und durch einen Rechen (25) über eine im Bereich der Druckwand (4) in der Arbeitskammer (6) mündende Förderleitung (12) abtransportierbar und die Stützflüssigkeit nach Entfernung des Bodenmaterials über eine Rückführleitung (13) in die Abbaukammer (5) zurückführbar ist, **dadurch ge-kennzeichnet, dass** der um die Ausnehmungsöffnung (8) herum liegende Schildsohlbereich (14) der Arbeitskammer (6) durch eine zwischen der Tauchwand (7) und der Druckwand (4) verlaufende Trennwandanordnung (15) gegenüber der restlichen Arbeitskammer (16) gekapselt ist und die restliche Arbeitskammer (16) durch mindestens zwei Stützflüssigkeitsleitungen (17) mit der Abbaukammer (5) verbunden ist.

2. Flüssigkeitsschild für einen Tunnelvortrieb nach Anspruch 1, **dadurch gekennzeichnet, dass** die Trennwandanordnung (15) von zwei etwa radial von der Schildsohle bis zu einem zentralen Hauptlagergehäuse (18) des Schneidrades (3) verlaufenden Trennwänden (19) gebildet ist.

3. Flüssigkeitsschild für einen Tunnelvortrieb nach Anspruch 1 oder 2, **dadurch gekennzeichnet, dass** der gekapselte Schildsohlbereich (14) der Arbeitskammer (6) durch begehbare Klappen (20) in der Trennwandanordnung (15) und/oder Druckwand (4) zugänglich ist.

4. Flüssigkeitsschild für einen Tunnelvortrieb nach einem der Ansprüche 1 bis 3, **dadurch gekennzeichnet, dass** die Stützflüssigkeitsleitungen (17) im Bereich des Tiefsten der restlichen Arbeitskammer (14) und oberhalb der halben Schildhöhe in der Tauchwand (7) münden.

5. Flüssigkeitsschild für einen Tunnelvortrieb nach einem der Ansprüche 1 bis 4, **dadurch gekennzeichnet, dass** in wenigstens einer der beiden Stützflüssigkeitsleitungen (17) ein Zwangsförderer (21) angeordnet ist.

6. Flüssigkeitsschild für einen Tunnelvortrieb nach Anspruch 5, **dadurch gekennzeichnet, dass** der Zwangsförderer (21) aus einer Förderschnecke besteht.

7. Flüssigkeitsschild für einen Tunnelvortrieb nach einem der Ansprüche 1 bis 6, **dadurch gekennzeichnet, dass** die Ausnehmungsöffnung (8) durch einen Tauchwandschieber (22) verschließbar ist.

8. Flüssigkeitsschild für einen Tunnelvortrieb nach einem der Ansprüche 1 bis 7, **dadurch gekennzeichnet, dass** in der Förderleitung (12) ein Absperrschieber (23) vorgesehen ist.

9. Flüssigkeitsschild für einen Tunnelvortrieb nach einem der Ansprüche 1 bis 8, **dadurch gekennzeichnet, dass** die Trennwandanordnung (15) mit einem Rohrdurchbruch (24) versehen ist, der den gekapselten Schildsohlbereich (14) der Arbeitskammer (6) durchsetzt und die unteren Bereiche der restlichen Arbeitskammer (14) miteinander verbindet.

## Claims

1. A liquid shield for a tunnel advance, consisting of a shield casing (1) and a cutting wheel (3) which is disposed in the region of the front end of the shield casing (1) as seen in the direction of advance, wherein a chamber (5, 6) which is partially filled with supporting liquid is formed in the front region of the shield casing (1) with the aid of a pressure wall (4) and is divided by a submerged wall (7) into a front excavation chamber (5) which comprises the cutting wheel (3) and a working chamber (6) which is situated behind the excavation chamber and which communicates with the excavation chamber (5) through a removal opening (8) which is formed by the submerged wall (7) in the shield floor region (14), and in which working chamber the supporting liquid can be placed under a predetermined pressure with the aid of a compressed air cushion (9) and an associated controller, wherein the soil material which is excavated by the cutting wheel (3), together with supporting liquid, can be transported away through the removal opening (8) via a rock crusher (11), through a grid (25) and via a feed line (12) which leads into the working chamber (6) in the region of the pressure wall (4), and after removing the soil material the supporting liquid can be recycled to the excavation chamber (5) via a return line (13), **characterised in that** the shield floor region (14) of the working chamber (6), which region is situated around the removal opening (8), is encapsulated from the remainder of the working chamber (16) by a partition wall arrangement (15) which extends between the submerged wall (7) and the pressure wall (4), and the remainder of the working chamber (16) is connected to the excavation chamber (5) by at least two supporting liquid lines (17).

2. A liquid shield for a tunnel advance according to claim 1, **characterised in that** the partition wall arrangement (15) is formed by two partition walls (19) which extend approximately radially from the shield floor as far as a central main bearing housing (18) of the cutting wheel (3).

3. A liquid shield for a tunnel advance according to claim 1 or 2, **characterised in that** the encapsulated shield floor region (14) of the working chamber (6) is accessible through passable flaps (20) in the partition wall arrangement (15) and/or pressure wall (4).

4. A liquid shield for a tunnel advance according to any one of claims 1 to 3, **characterised in that** the supporting liquid lines (17) lead into the region of the bottom of the remainder of the working chamber (14), and lead into the submerged wall (7) at a height greater than half the height of the shield.

5. A liquid shield for a tunnel advance according to any one of claims I to 4, **characterised in that** a forced conveyor (21) is disposed in at least one of the two supporting liquid lines (17).

6. A liquid shield for a tunnel advance according to claim 5, **characterised in that** the forced conveyor (21) consists of a screw conveyor.

7. A liquid shield for a tunnel advance according to any one of claims 1 to 6, **characterised in that** the removal opening (8) can be closed by a submerged wall gate valve (22).

8. A liquid shield for a tunnel advance according to any one of claims 1 to 7, **characterised in that** a shut-off gate valve (23) is provided in the feed line (12).

9. A liquid shield for a tunnel advance according to any one of claims 1 to 8, **characterised in that** the partition wall arrangement (15) is provided with a pipe lead-through (24) which passes through the encapsulated shield floor region (14) of the working chamber (6) and which connects the lower regions of the remainder of the working chamber (14) to each other.

## Revendications

1. Bouclier hydraulique pour machine à creuser des tunnels, comprenant une enveloppe de bouclier (1) et une roue circulaire de forage (3) située, dans la zone de l'extrémité frontale, vue dans le sens de creusement, de l'enveloppe du bouclier (1), une chambre (5, 6) partiellement remplie d'un liquide d'assistance étant formée, grâce à une paroi étanche (4), dans la zone frontale de l'enveloppe du bouclier (1), laquelle chambre est divisée par une paroi de retenue (7) en une chambre d'exploitation (5) frontale présentant la roue circulaire de forage (3) et en une chambre de travail (6) située derrière, laquelle reste en liaison avec la chambre d'exploitation (5) par le biais d'une ouverture (8) formée dans la paroi de retenue (7) dans la zone de la base du bouclier (14) et dans laquelle le liquide d'assistance peut être soumis à une pression déterminée au moyen d'un coussin d'air comprimé (9) et d'un dispositif de commande correspondant, le matériau extrait du sol par la roue circulaire de forage (3) pouvant être acheminé avec le liquide d'assistance via l'ouverture (8) au travers d'un concasseur (11) et via une grille de retenue (25) au travers d'une conduite de refoulement (12) débouchant dans la chambre de travail (6) dans la zone de la paroi étanche (4) et le liquide d'assistance une fois débarrassé du matériau extrait du sol peut être réacheminé dans la chambre d'exploitation (5) par l'intermédiaire d'une conduite de recyclage (13), **caractérisé en ce que** la zone de la base du bouclier (14) de la chambre de travail (6) entourant l'ouverture (8) est entièrement étanche par rapport au reste de la chambre de travail (16) grâce à un agencement de cloison de séparation (15) placé entre la paroi de retenue (7) et la paroi étanche (4), et **en ce que** le reste de la chambre de travail (16) est relié à la chambre d'exploitation (5) par au moins deux conduites de liquide d'assistance (17).

2. Bouclier hydraulique pour machine à creuser des tunnels selon la revendication 1, **caractérisé en ce que** l'agencement de cloison de séparation (15) est constitué par deux cloisons de séparation (19) disposées de façon à peu près radiale depuis la base du bouclier jusqu'à un logement central du palier principal (18) de la roue circulaire de forage (3).

3. Bouclier hydraulique pour machine à creuser des tunnels selon la revendication 1 ou 2, **caractérisé en ce que** la zone étanche de la base du bouclier (14) de la chambre de travail (6) est accessible par des trappes praticables (20) situées dans l'agencement de cloison de séparation (15) et/ou dans la paroi étanche (4).

4. Bouclier hydraulique pour machine à creuser des tunnels selon l'une des revendications 1 à 3, **caractérisé en ce que** les conduites de liquide d'assistance (17) débouchent dans la zone la plus profonde du reste de la chambre de travail (14) et au-dessus de la moitié de la hauteur du bouclier dans la paroi de retenue (7).

5. Bouclier hydraulique pour machine à creuser des tunnels selon l'une des revendications 1 à 4, **caractérisé en ce qu'**un entraîneur forcé (21) est disposé dans au moins l'une des deux conduites de liquide d'assistance (17).

6. Bouclier hydraulique pour machine à creuser des tunnels selon la revendication 5, **caractérisé en ce** l'entraîneur forcé (21) est constitué par une hélice transporteuse.

7. Bouclier hydraulique pour machine à creuser des tunnels selon l'une des revendications 1 à 6, **caractérisé en ce que** l'ouverture (8) peut être fermée par une vanne d'arrêt de paroi de retenue (22).

8. Bouclier hydraulique pour machine à creuser des tunnels selon l'une des revendications 1 à 7, **caractérisé en ce qu'**un robinet-vanne (23) est prévu dans la conduite de refoulement (12).

9. Bouclier hydraulique pour machine à creuser des tunnels selon l'une des revendications 1 à 8, **caractérisé en ce que** l'agencement de cloison de séparation (15) comporte une percée tubulaire (24) qui traverse la zone étanche de la base du bouclier (14) de la chambre de travail (6) et relie les zones inférieures du reste de la chambre de travail (14) les unes aux autres.
